# EUROPÄISCHE PATENTSCHRIFT

(11) **EP 0 063 100 B1**
(45) Veröffentlichungstag und Bekanntmachung des Hinweises auf die Patenterteilung: **28.11.1984**
(21) Anmeldenummer: 82810113.9
(22) Anmeldetag: 15.03.1982
(51) Int. Cl.: F41C 23/02, F41C 33/00

(54) **Feuerwaffe mit Tragriemen und einschwenkbarem Kolben**
Firearm with sling and pivotable stock
Arme à feu à bretelle avec crosse pivotante

(30) Priorität: 13.04.1981 CH 2442/81
(43) Veröffentlichungstag der Anmeldung: 20.10.1982
(73) Patentinhaber: SIG Schweizerische Industrie-Gesellschaft, 8212 Neuhausen am Rheinfall (CH)
(72) Erfinder: Baumann, Jürgen, D-7891 Lottstetten (DE)
(74) Vertreter: Schmid, Rudolf

## Beschreibung

Die Erfindung betrifft eine Feuerwaffe mit Tragriemen und einschwenkbarem Kolben gemäß dem Oberbegriff des Anspruches 1.

Bei Gewehren ist es bekannt, Tragriemen aus Leder oder einem Textilgewebe vorzusehen, die seitlich am Gewehr befestigt sind. Die vordere Anhängestelle für den Riemen befindet sich üblicherweise am vorderen Ende des Mantelrohres, im Bereich der Laufmündung, wobei es auch möglich ist, mehrere vordere Anhängestellen vorzusehen, die wahlweise verwendet werden können, um die Länge der durch den Riemen gebildeten Tragschlaufe zu verändern.

Bei Gewehren mit einschwenkbaren Kolben ist die hintere Anhängestelle seitlich am Verschlußgehäuse, hinter dem Patronenlager, unmittelbar vor dem Kolben, angeordnet.

Die bekannten Riemenbefestigungen sind in verschiedener Hinsicht nachteilig. Bei ausgeschwenktem Kolben ist das am Tragriemen hängende Gewehr nicht richtig ausbalanciert. Ferner sind die beiden Anhängestellen zu nahe beieinander, so daß die Waffe im Anschlag durch den um die Schulter der schießenden Person gehängten und verspannten Tragriemen zuwenig stabilisiert wird. Zudem läßt sich der Tragriemen nicht genügend verlängern, um ein bequemes Tragen zu gewährleisten bzw. um das Verspannen beim Anschlag optimal dem Körper des Schießenden anzupaßen. Ein sofortiges, gezieltes Schießen aus der Tragposition heraus in den Anschlag mit Riemenverspannung ist nicht möglich.

Die Anordnung der beiden Anhängestellen auf der gleichen Seite des Gewehres hat sich als besonders nachteilig herausgestellt, da dadurch die horizontal getragene Waffe verkantet wird, so daß eine gezielte Schußabgabe weiter erschwert wird.

Die Erfindung stellt sich zur Aufgabe, eine Feuerwaffe mit verstellbarem Tragriemen und einschwenkbarem Kolben zu schaffen, bei welcher die vorerwähnten Nachteile vermieden werden. Die Lösung dieser Aufgabe erfolgt erfindungsgemäß durch die in der Kennzeichnung des Anspruches 1 definierten Merkmale.

Durch eine zusätzliche Riemenbefestigungsstelle auch am Kolben läßt sich die Riemenlänge so einstellen, daß der Hüfte oder aus dem Anschlag mit Riemenverspannung sofort geschlossen werden kann. Die Befestigungsstelle am Verschlußgehäuse wird zum Transport der Waffe ohne Schußbereitschaft verwendet, z. B. bei eingeklapptem Kolben. Da es nun möglich ist, den Riemen an beiden Seiten des Gewehres zu befestigen, wird dieses durch den Riemen nicht verkantet, so daß ein besseres Zielen gewärleistet ist.

Nachfolgend wird anhand der Zeichnungen ein Ausführungsbeispiel der Erfindung näher erläutert. Es zeigen :
Figur 1 eine Seitenansicht einer automatischen Feuerwaffe in der Tragposition mit Schußbereitschaft, wobei der Kolben ausgeschwenkt ist,
Figur 2 die Waffe gemäß Figur 1 mit gestrafftem Riemen, z. B. für die Aufbewahrung in einem Gewehrrechen,
Figur 3 die Waffe gemäß Figur 1 mit eingeklapptem Kolben, in der Tragposition ohne Schußbereitschaft, und
Figur 4 eine Ansicht auf die Waffe gemäß Figur 1 von hinten, in größerem Maßstab.

Bei der in den Figuren dargestellten Feuerwaffe handelt es sich um ein automatisches Gewehr, dessen Kolben 1 zwecks Verkürzung der Waffe eingeschwenkt werden kann. Das Gewehr weist im wesentlichen folgende Teile auf : den Lauf 2, das als Handschutz ausgebildete Mantelrohr 3, das Verschlußgehäuse 4, das Magazins, den Handgriff 6, den Abzug 7, das Visier mit Korn 8 bzw. 9 und den Tragriemen 10.

Der aus Leder oder einem textilgewebe hergestellte Tragriemen 10 ist vorne mittels eines flachen Karabinerhakens 11 in einen Riemenbügel 12 eingehängt, der sich am vorderen Ende des Mantelrohres 3 in der Nähe der Laufmündung 13 befindet. Der Riemen weist eine an sich bekannte Verstellvorrichtung auf mit einer Schlaufe und einem durch einen Strich dargestellten Klemmelement 14, damit seine Länge beliebig eingestellt und fixiert werden kann.

Hinten weist das Gewehr zwei Befestigungsösen 15, 16 auf, in die das hintere, ebenfalls mit einem Karabiner- oder einem gewöhnlichen Haken 17 versehene Ende des Tragriemens 10 wahlweise eingehängt werden kann. Die eine 15 dieser hinteren Befestigungsösen ist am Verschlußgehäuse 4 hinter dem gestrichelt angedeuteten Patronenlager 18, unmittelbar neben dem Visier 8, angebracht. Diese Öse 15, die sich oberhalb der Waffenachse 19 befindet, ist auf der gleichen Seite des Gewehrs angebracht wir der Riemenbügel 12.

Der hintere Karabinerhaken 17 der Tragriemens 10 wird in die Öse 15 eingehängt, wenn der Kolben zum Transport des Gewehres eingeklappt wird (Figur 3), oder wenn das Gewehr mit ausgeschwenktem Kolben, z. B. in einem Gewehrrechen, aufbewahrt wird (Figur 2). Der Riemen wird dann straff gespannt, damit er an der Waffe anliegt und nicht stört.

Die zweite hintere Befestigungsöse 16 befindet sich am Kolben 1, und zwar unterhalb der Waffenachse 19 im Inneren eines Kolbendurchbruches 20. Dies hat den Vorteil, daß der Riemen 10 von beiden Seiten der Waffe her durch den Kolbendurchbruch eingeführt und in die Öse 16 eingehängt werden kann.

Bei schußbereiter Waffe mit ausgeklapptem Kolben 1 ist der hintere Karabinerhaken 17 des Tragriemens auf der dem Befestigungsbügel 12 gegenüberliegenden Seite nach unten geführt und die Öse 16 eingehängt. In der Tragposition mit Schußbereitschaft gemäß Figur 1 wird der ausgezogene Tragriemen so um die Schulter der schießenden Person gehängt, daß sich die Waffe in horizontaler Lage seitlich oberhalb der Hüfte befindet. Da der Tragriemen 10 vorne und hinten an verschiedenen Seiten der Waffe befestigt ist, kann sich diese nicht verkanten.

Die Person ist nun sofort bereit zum Schießen, z. B. im Hüftanschlag, indem sie den Kolben mit dem rechten Arm kräftig an den Körper preßt. Zum freihändigen, stehenden Anschlag wird die Waffe hochgehoben, der Tragriemen 10 über den Kopf auf die andere Schulter gehängt und mit der rechten Hand der Kolben kräftig gegen die Schulter gepreßt. Der Riemen wird dabei verspannt und stabilisiert die Waffe, ohne diese zu verkanten, wie dies bei einer Befestigung auf der gleichen Seite passieren würde.

Wie aus der Figur 4 hervorgeht, befindet sich die Öse 16 etwa in der Symmetrieebene der Waffe. Es wäre auch möglich, eine dritte hintere Befestigungsöse vorzusehen, z. B. ganz hinten und oben am Kolben, wie durch die Hinweisziffer 22 angedeutet ist.

## Patentansprüche

1. Feuerwaffe mit verstellbarem Tragriemen und einschwenkbarem Kolben, wobei der Riemen vorne in der Nähe der Laufmündung und hinten, hinter dem Patronenlager, wegnehmbar an der Waffe befestigt ist, dadurch gekennzeichnet, daß hinten mindestens zwei wahlweise benützbare Befestigungsstellen (15, 16, 22) für den Tragriemen (10) vorgesehen sind, wobei eine (15) dieser Befestigungsstellen am Verschlußgehäuse (4) und die andere (16, 22) am einschwenkbaren Kolben (1) angeordnet ist.

2. Waffe nach Anspruch 1, dadurch gekennzeichnet, daß die Befestigungsstelle (16) am Kolben (1) im Innern eines Kolbendurchbruches (20) angeordnet ist.

3. Waffe nach Anspruch 1, dadurch gekennzeichnet, daß die Befestigungsstelle (16) am Kolben (1) unterhalb der Waffenachse (19) angeordnet ist.

4. Waffe nach Anspruch 1, dadurch gekennzeichnet, daß die Befestigungsstelle (16) am Kolben (1) sich in der Symmetrieebene (21) der Waffe befindet.

5. Waffe nach Anspruch 2, dadurch gekennzeichnet, daß der Riemen 10) von beiden Seiten des Kolbens in die Befestigungsstelle (16) am Kolben (1) einhängbar ist.

6. Waffe nach Anspruch 1, dadurch gekennzeichnet, daß sich die Befestigungsstelle (22) am Kolben (1) oberhalb der Waffenachse (19) befindet.

7. Waffe nach Anspruch 1, dadurch gekennzeichnet, daß hinten drei Befestigungsstellen (15, 16, 22), und daß von diesen beiden die eine (16) unterhalb und die andere (22) oberhalb der Waffenachse angeordnet ist.

## Claims

1. A firearm having an adjustable sling and a pivotable butt, the sling being releasably secured to the front of the weapon in the vicinity of the muzzle and at the rear thereof behind the magazine, characterised in that at least two selectively usable fastening locations (15, 16, 22) for the sling (10) are provided at the rear, one (15) of which fastening locations is disposed on the breech housing (4) and the others (16, 22) being disposed on the pivotable butt (1).

2. A weapon as claimed in claim 1, characterised in that the fastening location (16) on the butt (1) is disposed in the interior of an opening (20) in the butt.

3. A weapon as claimed in claim 1, characterised in that the fastening location (16) on the butt (1) is disposed below the axis (19) of the weapon.

4. A weapon as claimed in claim 1, characterised in that the fastening location (16) on the butt (1) is located in the plane (21) of symmetry of the weapon.

5. A weapon as claimed in claim 2, characterised in that the sling (10) can be attached to the fastening location (16) on the butt (1) from either side of the butt.

6. A weapon as claimed in claim 1, characterised in that the fastening location (22) on the butt (1) is located above the axis (19) of the weapon.

7. A weapon as claimed in claim 1, characterised in that three fastening locations (15, 16, 22) are provided at the rear, two (16, 22) of which fastening locations are disposed on the butt (1) and that one (16) of which two fastening locations is disposed below the axis of the weapon and the other one (22) is disposed above the axis of the weapon.

## Revendications

1. Arme à feu à bretelle réglable et crosse pivotante, la bretelle étant fixée à l'avant au voisinage de la bouche du canon et à l'arrière, derrière le magasin, de façon amovible sur l'arme, caractérisée en ce qu'elle comporte à l'arrière au moins deux points de fixation (15, 16, 22) de la bretelle (10) utilisables à volonté, l'un (15) de ces points de fixation se trouvant sur le boîtier de culasse (4) et l'autre (16, 22) sur la crosse pivotante (1).

2. Arme selon la revendication 1, caractérisée en ce que le point de fixation (16) sur la crosse (1) se trouve à l'intérieur d'une lumière (20) de la crosse.

3. Arme selon la revendication 1, caractérisée en ce que le point de fixation (16) se trouve sur la crosse (1) au-dessous de l'axe (19) de l'arme.

4. Arme selon la revendication 1, caractérisée en ce que le point de fixation (16) sur la crosse (1) se trouve dans le plan de symétrie (21) de l'arme.

5. Arme selon la revendication 2, caractérisée en ce que la bretelle (10) peut être accrochée dans le point de fixation (16) situé sur la crosse (1) des deux côtés de la crosse.

6. Arme selon la revendication 1, caractérisée en ce que le point de fixation (22) sur la crosse (1) se trouve au-dessus de l'axe (19) de l'arme.

7. Arme selon la revendication 1, caractérisée en ce qu'elle comporte à l'arrière trois points de fixation (15, 16, 22), dont deux (16, 22) sur la crosse, et en ce que, parmi ces deux derniers, l'un (16) se trouve au-dessous de l'autre (22) au-dessus de l'axe de l'arme.
